# EUROPÄISCHE PATENTSCHRIFT

(11) **EP 0 612 903 B1**
(45) Veröffentlichungstag und Bekanntmachung des Hinweises auf die Patenterteilung: **03.07.1996**
(21) Anmeldenummer: 94101326.0
(22) Anmeldetag: 29.01.1994
(51) Int. Cl.: E05C 17/20

(54) **Torsionsband-Türfeststeller für Kraftwagentüren**
Torsion strip vied as motor vehicle door check
Arrêt de porte de véhicule automobile en forme de bande à torsion

(30) Priorität: 25.02.1993 DE 4305740
(43) Veröffentlichungstag der Anmeldung: 31.08.1994
(73) Patentinhaber: ED. SCHARWÄCHTER GmbH & Co. KG, D-42809 Remscheid (DE)
(72) Erfinder: Klüting, Bernd-Alfred, Dipl.-Ing., D-42477 Radevormwald (DE)
(74) Vertreter: Schön, Theodor, Patent- und Zivilingenieur

(56) Entgegenhaltungen:
- DE-A- 4 005 285
- DE-U- 8 709 421
- US-A- 2 715 746

## Beschreibung

Die Erfindung bezieht sich auf einen Torsionsband-Türfeststeller für Kraftwagentüren, bestehend aus einer vermittels eines Lagerbockes am einen Türanordnungsteil, Tür oder Türholm um eine zur Türscharnierachse wenigstens annähernd parallele Achse schwenkbar angelenkten Türhaltestange und einem von der Türhaltestange durchsetzten am anderen Türanordnungsteil angeschlagenen starren Haltergehäuse, wobei die Türhaltestange als Torsionsband ausgebildet und einerseits bezüglich ihrer Torsionsachse kippsicher in dem ihr Schwenklager bildenden Lagerbock abgestützt ist.

Bei einer ersten z.B. aus DE-U-87 09 421 bekannten Bauart von Türfeststellern wird die die Brems-bzw. Haltekraft des Türfeststellers bewirkende Federlast durch im Haltergehäuse untergebrachte, die mit der Türhaltestange zusammenwirkenden Bremskörper unmittelbar beaufschlagende, Druckfedern bzw. elastische Zwischenkörper aufgebracht, was naturgemäß einen verhältnismäßig hohen Herstellungsaufwand für den Türfeststeller mit sich bringt, selbst dann wenn einer der beiden mit der Türhaltestange zusammenwirkenden Bremskörper feststehend angeordnet ist und lediglich der zweite mit der Türhaltestange zusammenwirkede Bremskörper mit der Last einer gegen das Haltergehäuse abgestützten Druckfeder bzw. elastischen Zwischenkörper beaufschlagt ist.
Bei einer abgewandelten Bauart solcher Türfeststeller ist wenigstens einer der mit der Türhaltstange zusammenwirkenden Bremskörper durch die Last einer gegen das Haltergehäuse abgestützten Drehstabfeder beaufschlagt. Dies ermöglicht ohne erhöhten Herstellungsaufwand die Aufbringung wesentlich größerer Brems-und Haltekräfte des Türfeststellers erfordert aber immer noch eine Vielzahl von Einzelteilen, die zu einem Türfeststeller zusammenzubauen sind, selbst dann wenn der federbelastete Bremskörper als Rolle ausgebildet und auf dem Belastungsarm einer C-oder S-förmigen Drehstabfeder gelagert ist.
Bei einer anderen aus der US-PS 2 715 746 bekannten Bauart von Türfeststellern ist einer aus einem einfachen und um seine Längsachse verdrillten Flachmaterialzuschnitt gebildeten Türhaltestange als Haltergehäuse ein mit einem Durchtrittsschlitz versehener Flachmaterialzuschnitt zugeordnet, derart, daß die Türhaltestange beim Durchgang durch den Schlitz des Flachmaterialzuschnittes um ihre Längsachse verformt wird und diese Verformungsarbeit als Bremskraft für die Türe genutzt wird. Bei einer solchen Ausbildung eines Türfeststellers kann weder ein einigermaßen geräuscharmer Gang der Türe noch kann in Ermangelung von Rastmarken eine sichere Fesstellung der Türe in bestimmten Öffnungslagen erreicht werden. Begründet durch den Umstand, daß im Laufe der Zeit unvermeidlich Korrosion auftritt, ist mit Sicherheit mit einer erheblichen Geräuschentwicklung beim Durchgang des verdrillten Bereiches der Türhaltestange durch den Durchtrittsschlitz des Haltergehäuses zu rechnen. Besonders nachteilig wirkt sich bei dem bekannten Türfeststeller aber die Tatsache aus, daß die um ihre Längsachse verdrillte Türhaltestange mit ihren Längsrändern allmählich Einlaufriefen in der den Brems-bzw. Haltekörper bildenden Schlitzausnehmung des das Haltergehäuse bildenden Flachmaterialzuschnittes erzeugt, was notwendigerweise zu einer Erweiterung der Schlitzausnehmung und damit einerseits zu einer ständig zunehmenden Verringerung der mittels dieses Türfeststellers aufbringbaren Bremskraft und andererseits zu einer Unbestimmtheit der Feststellagen der Türe führt.

Ausgehend von diesem Stand der Technik liegt der Erfindung die Aufgabe zugrunde einen Türfeststeller der eingangs genannten Bauart dahingehend zu verbessern, daß er zum einen die Vorteile eines kleinbauend auszubildenden Türfeststellers der erstgenannten Bauart und zum anderen den Vorteil einer hohen Brems-und Haltekraft, wie sie für mit einer Drehstabfeder ausgestattete Türfeststeller charakteristisch ist, in sich vereinigt und dabei bei mindestens gleicher Wartungsfreiheit und Dauerstandzeit gegenüber beiden bekannten Bauarten mit einem wesentlich geringeren Aufwand herstellbar ist.

Diese Aufgabe wird erfindungsgemäß dadurch gelöst, daß die Türhaltestange aus einem einfachen oder gefalteten Flachmaterialzuschnitt besteht und mit quer zu ihrer Bewegungsebene gerichteten, wenigstens von ihrer Längsmitte ausgehend zu ihrem einen Längsrand hin ansteigend ausgebildeten Bremsrampen und zwischen diesen eingeschlossenen Rastmarken versehen ist und daß die Türhaltestange zugleich im Haltergehäuse zwischen zwei unnachgiebig gelagerten Bremskörpern hindurchgeführt ist, wobei die Bremskörper durch Walzen oder Nadeln aus einem verschleißfesten Material, insbesondere Stahl, gebildet und drehbar in dem starren Haltergehäuse gelagert sind.
Die Verwendung einer mit wenigstens von ihrer Längsmitte ausgehenden, quer zu ihrer Bewegungsebene gerichteten Bremsrampen und zwischen diesen eingeschlossenen Rastmarken versehenen Türhaltestange als Torsionsband ermöglicht eine optimal einfache Bauweise des Türfeststellers, da die aus einem Flachmaterialzuschnitt gebildete Türhaltestange um oder parallel zu ihrer Längsachse tordierbar gestaltet ist. Dadurch wird trotz der kleinbauenden und nur eine geringe Anzahl von Einzelteilen umfassenden Ausbildung des Haltergehäuses eine sehr hohe Brems-bzw. Haltekraft des Türfeststellers erreicht. Die Ausbildung der Bremskörper als Walzen oder Nadeln aus einem verschleißfesten Material ermöglicht darüberhinaus bei einfachster Gestaltung der Lagerung der Bremskörper auch noch einen geräuschfreien oder wenigstens sehr geräuscharmen Gang des Türfeststellers, was nicht zuletzt daraus resultiert, daß weder das Haltergehäuse noch die darin gelagerten Bremskörper den Torsionswiderstand der Türhaltestange nachzugeben vermögen.
Im Einzelnen kann die Erfindung in einer Vielzahl von Ausgestaltungsformen verwirklicht werden, wobei eine besondere Verwirklichungsform darin gesehen wird, daß die Türhaltestange mit von ihrem einen Längsrand ausgehend zu ihrem anderen Längsrand hin ansteigend ausgebildeten, Bremsrampen und sowie von diesen eingeschlossene Rastmarken bildenden Ausformungen versehen ist.

Unabhängig von der übrigen Ausgestaltung der die Torsionsband bildenden Türhaltestange ist im Interesse einer möglichsten Laufruhe des Türfeststellers zweckmäßigerweise weiter vorgesehen, daß die aus einem Flachmaterialzuschnitt bestehende Türhaltestange an wenigstens einem ihrer Längsränder mit einer gegenüber ihrer Bewegungsebene einseitig vorkragenden Randwulst versehen ist. Es versteht sich dabei von selbst, daß bei einer Anordnung einer Längswulst auch am anderen Längsrand der Türhaltestange die beiden Längswülste jeweils entgegengesetzt zueinander gerichtet sind, d.h. daß bezogen auf die Breite der Türhaltestange die an deren einer Längsseite angeordnete Längswulst nach unten und die an deren anderer Längsseite angeordnete Längswulst nach oben zeigt.

Hinsichtlich der Ausbildung des die Türhaltestange mit dem einen Türanordnungsteil verbindenden Schwenklagers ist nach einer ersten Verwirklichungsform vorgesehen, daß die aus einem Flachmaterialzuschnitt gebildete Türhaltestange mit ihrem ein Anlenkauge aufweisenden Ende derart zwischen den beiden Armen eines zweiarmigen Lagerbockes aufgenommen ist, daß das aus der Torsionsbelastung der Türhaltestange resultierende Moment unmittelbar gegen die Arme des Lagerbockes abgestützt ist.
Dabei kann die Türhaltestange zwecks weitgehender Verringerung metallischer Reibung, gegebenenfalls unter Auskleidung des Innenumfanges ihres Anlenkauges mit einem Ring aus Lagermaterial an dem Nietbolzen gelagert sein.

Anstelle einer unmittelbaren und insbesondere spielfrei zu gestaltenden Abstützung des freien Endes der Türhaltestange an den Seitenwangen der Arme des Lagerbockes kann gemäß einer anderen Verwirklichungsform aber auch vorgesehen sein, daß die Türhaltestange über eine Anlenkaugenbohrung mittels formschlüssigen Eingriffes kippsicher mit einer massiven Lagerhülse verbunden und die Lagerhülse ihrerseits vermittels eines sie durchsetzenden, insbsondere als Nietbolzen ausgebildeten, Lagerstiftes an dem zweiarmigen Lagerbock gelagert ist. An der Lagerbuchse kann die Türhaltestange vermittels einer Umfangsnut in der Lagerhülse und außermittig zu deren Länge, z.B. in deren unterem Drittel angeschlossen sein, so daß hinsichtlich der Ausgestaltung bzw. der Anpassung der Anlenkung der Türhaltestange eine gewisse Gestaltungsfreiheit gegeben ist.

Einer weitere, insbesondere maschinell herstellbare Ausgestaltung der Schwenklagerung der Türhaltestange zeichnet sich dadurch aus, daß die die Türhaltestange am Lagerstift des zweiarmigen Lagerbockes lagernde bzw. abstützende Lagerhülse durch eine Stauchbuchse gebildet ist, wobei die Stauchbuchse einerseits über zwei Stauchbunde spielfrei an der Türhaltestange anliegt und andererseits über je einen Endbund an jedem der beiden Arme des Lagerbockes anliegt.

Hinsichtlich der Ausbildung des Haltergehäuses ergibt sich eine mit einem geringstmöglichen Aufwand herstell- und montierbare Ausführungsform daraus, daß das Haltergehäuse durch einen mit Durchgangsbohrungen für Befestigungsschrauben versehenen Materialblock gebildet ist, wobei der das Haltergäuse bildende Materialblock vorteilhafterweise einteilig als Spritzgußteil, insbesondere aus einem Kunststoffmaterial, gebildet ist. In den Schmalseiten der die Durchgangsöffnung für die Türhaltestange bildenden Mitten-Öffnung des Materialblockes sind hierbei zweckmäßigerweise nach außen offene Nuten oder dergl. Ausnehmungen vorgesehen in die die Bremskörper bildenden Walzen eingesetzt und durch nachträgliches Verstemmen der Nutenränder festgelegt werden können.
Anstelle einer unmittelbaren Schraubbefestigung eines als einteiliger Materialblock ausgebildeten Haltergehäuses am zugehörigen Türanordnungsteil kann auch dessen Befestigung mittels eines Blechrahmens vorgesehen sein, wobei dann der Blechrahmen mit einem oberen Kranz die Randbereiche des Materialblockes übergreift und über untere seitlich auskragende Lappen und Schraubenbolzen oder dergl. am Türanordnungsteil befestigt ist.

Gleichfalls in Vollmaterialausbildung kann das Haltergehäuse aber auch zweiteilig gestaltet, insbesondere parallel zur Durchgangsebene der Türhaltestange geteilt sein, wobei dann die beiden Gehäuseteile gleichfalls aus Spritzgußteilen, insbesondere aus einem Kunststoffmaterial, bestehen können.

Eine abweichende Verwirklichungsform des Haltergehäuses besteht darin, daß das Haltergehäuse als zweiteiliges, aus einem flachen Topfteil und einem ebenen Deckelteil bestehendes Blechgehäuse ausgebildet ist.

Die Erfindung ist in der nachfolgenden Beispielsbeschreibung anhand einiger in der Zeichnung dargestellter Ausführungsbeispiele im Einzelnen beschrieben.
In der Zeichnung zeigt die
- Figur 1: eine Draufsicht auf die Einbaulage eines üblichen Türfeststellers;
- Figur 2: einen Längsschnitt durch eine erste Ausführungsform eines Türfeststellers;
- Figur 3: einen Längsschnitt durch eine andere Ausführungsform eines Türfeststellers;
- Figur 4: eine Seitenansicht zur Ausführungsform nach Figur 3;
- Figur 5: einen Längsschnitt durch eine weitere Ausführungsform eines Türfeststellers;
- Figur 6: einen Längsschnitt durch eine vierte Ausführungsform eines Türfeststellers;
- Figur 7: eine Draufsicht auf eine Türhaltestange samt Querschnittsdarstellungen 7a und 7b;
- Figur 8: einen Schnitt durch eine erste Ausführungsform einer zu einem Türfeststeller nach Figur 1 bis 5 gehörigen Türhaltestangenlagerung;
- Figur 9: einen Schnitt durch eine zweite Ausführungsform einer zu einem Türfeststeller nach Figur 1 bis 5 gehörigen Türhaltestangenlagerung;
- Figur 10: einen Schnitt durch eine dritte Ausführungsform einer zu einem Türfeststeller nach Figur 1 bis 5 gehörigen Türhaltestangenlagerung;
- Figur 11: einen Schnitt durch eine vierte Ausführungsform einer zu einem Türfeststeller nach Figur 1 bis 5 gehörigen Türhaltestangenlagerung;
- Figur 12: verschiedene Schnittdarstellungen durch verschiedene Ausbildungen von Türhaltestangen.

Der in der Zeichnung dargestellte Türfeststeller für Kraftwagentüren, besteht aus einer vermittels eines Lagerbockes 1 am einen Türanordnungsteil, hier Türholm 2 um eine zur Türscharnierachse 3 der Türe 4 wenigstens annähernd parallele Achse 5 schwenkbar angelenkten Türhaltestange 6 und einem von der Türhaltestange 6 durchsetzten am anderen Türanordnungsteil, hier der Türholm 2, angeschlagenen Haltergehäuse 8. Die Türhaltestange 6 ist als Türhalteband aus einem Flachmaterialzuschnitt gestaltet. Die im Haltergehäuse 8 gelagerten Bremskörper 9 sind durch Walzen oder Nadeln aus einem verschleißfesten Material gebildet und jeweils um feststehende Achsen drehbar. Die Türhaltestange 6 besteht aus einem Flachmaterialzuschnitt und ist mit von ihrem einen Längsrand 10 ausgehend zu ihrem anderen Längsrand 11 hin ansteigend ausgebildeten, Bremsrampen 12 und zwischen diesen eingeschlossenen Rastmarken 13 bildenden Ausformungen versehen, wie dies in der Darstellung der Figur 7 gezeigt ist.
Bei der in der Figur 2 dargestellten Ausführungsform ist das Haltergehäuse 8 durch einen mit Durchgangsbohrungen 14 für Befestigungsschrauben versehenen, insbesondere durch ein Spritzgußteil, z.B. aus einem Kunststoffmaterial, dargestellten einteiligen Materialblock gebildet und sind die die Bremskörper 9 bildenden Walzen in entprechenden Ausnehmungen 15 angeordnet.
Bei der in der Figur 3 dargestellten Ausführungsform ist das Haltergehäuse 8 anstatt über eine unmittelbare Schraubbefestigung mittels eines Blechrahmens 16 an der Fahrzeugtür befestigt, wobei der Blechrahmen 16 mit einem oberen Kranz 18 die Randbereiche des Materialblockes übergreift und über untere seitlich auskragende Lappen 19 und Schraubenbolzen oder dergl. an der Tür befestigt ist.

Bei der in der Figur 5 dargestellten Ausführungsform ist das Haltergehäuse 8 zweiteilig, insbesondere parallel zur Durchgangsebene der Türhaltestange 6 unterteilt gestaltet, wobei die beiden Gehäuseteile 20 und 21 aus Spritzgußteilen, insbesondere aus einem Kunststoffmaterial, bestehen und mit durchgehenden Bohrungen 22 für Befestigungsschrauben versehen sind.

Das Haltergehäuse 8 des in der Ausführungsform nach Figur 6 dargestellten Türfeststellers ist als zweiteiliges, aus einem flachen Topfteil 23 und einem ebenen Deckelteil 24 bestehendes Blechgehäuse ausgebildet, wobei die durch Stahlnadeln gebildeten Bremsköper 9 gegen die Innenflächen des Topfteiles 23 abgestützt sind.

Bei der in der Figur 8 dargestellten Ausführungsform eines die Türhaltestange 6 mit der Türe verbindenden Schwenklagers 1 ist die aus einem Flachmaterialzuschnitt gebildete Türhaltestange 6 mit ihrem ein Anlenkauge 25 aufweisenden Ende derart zwischen den beiden Armen 26 und 27 eines zweiarmigen Lagerbockes 1 aufgenommen, derart, daß das aus der Torsionsbelastung der Türhaltestange 6 resultierende Moment unmittelbar gegen die Arme 26 und 27 des Lagerbockes 1 abgestützt ist. Im übrigen ist die Türhaltestange 6 vermittels eines die beiden Arme 26 und 27 des Lagerbockes 1 durchgreifenden Nietbolzens gelagert.

Bei der in der Figur 9 dargestellten, gegenüber derjenigen nach Figur 8 abgewandelten Ausführungsform eines Schwenklagers 1 ist die Türhaltestange 6 zwecks weitgehender Verringerung metallischer Reibung im Schwenklager 1 unter Auskleidung des Innenumfanges ihres Anlenkauges 25 mit einem Ring 28 aus Lagermaterial an dem Nietbolzen 29 gelagert.

Bei der in der Figur 10 dargestellten Ausführungsform ist die Türhaltestange 6 über ihre Anlenkaugenbohrung 25 mittels formschlüssigen Eingriffes kippsicher mit einer massiven Lagerhülse 30 verbunden und die Lagerhülse 30 ihrerseits vermittels eines sie durchsetzenden, als Nietbolzen 29 ausgebildeten, Lagerstiftes an dem zweiarmigen Lagerbock 1 gelagert, wobei die Türhaltestange 6 in eine Umfangsnut der Lagerhülse 30 eingreift und insgesamt außermittig zu deren Länge, in deren unterem Drittel an die Lagerhülse 30 angeschlossen ist.

Eine vorteilhaft maschinell herstellbare Ausgestaltung der Schwenklagerung 1 der Türhaltestange 6 ist in der Darstellung der Figur 11 gezeigt, wobei eine die Türhaltestange 6 an einem durch einen Nietbolzen 29 gebildeten Lagerstift des zweiarmigen Lagerbockes 1 lagernde bzw. abstützende Lagerhülse 31 durch eine Stauchbuchse gebildet ist und einerseits über zwei Stauchbunde 32,33 spielfrei an der Türhaltestange 6 anliegt und andererseits über je einen Endbund 34 bzw. 35 an jedem der beiden Arme 26 und 27 des Lagerbockes 1 anliegt.

Aus der Darstellung der Figur 12 ist schließlich noch ersichtlich, daß die Türhaltestange entweder durch einen einteiligen und einlagigen oder aber einen zwar einteiligen aber doppellagig gefalteten Flachmaterialzuschnitt gebildet und je nach den sich aus der Einbaulage des Türfeststellers in der Fahrzeugkarosserie ergebenden Erfordernissen ein- oder beidseitig mit abgerundeten Randkanten versehen sein kann.
Insbesondere ist aus der Darstellung der Figur 12 noch eine besondere ausgestaltungsmöglichkeit der Türhaltestange 6 ersichtlich, dahingehend, daß sie im Interesse einer möglichsten Laufruhe des Türfeststellers an wenigstens einem ihrer Längsränder mit einer gegenüber ihrer Bewegungsebene einseitig vorkragenden Randwulst 36 versehen ist. Bei einer Anordnung je einer Längswulst 36 an beiden Längsrändern der Türhaltestange 6 sind die beiden Längswülste 36 jeweils entgegengesetzt zueinander angeordnet, d.h. daß bezogen auf die Breite der Türhaltestange 6 die an deren einer Längsseite angeordnete Längswulst 36 nach unten und die an deren anderer Längsseite angeordnete Längswulst 36 nach oben zeigt.

## Patentansprüche

1. Torsionsband-Türfeststeller für Kraftwagentüren, bestehend aus einer vermittels eines Lagerbockes (1) am einen Türanordnungsteil, Tür (4) oder Türholm (2) um eine zur Türscharnierachse (3) wenigstens annähernd parallele Achse (5) schwenkbar angelenkten Türhaltestange (6) und einem von der Türhaltestange durchsetzten am anderen Türanordnungsteil angeschlagenen starren Haltergehäuse (8), wobei die Türhaltestange (6) als Torsionsband ausgebildet und einerseits bezüglich ihrer Torsionsachse kippsicher in dem ihr Schwenklager bildenden Lagerbock (1) abgestützt ist, dadurch gekennzeichnet, daß die Türhaltestange (6) aus einem einfachen oder gefalteten Flachmaterialzuschnitt besteht und mit quer zu ihrer Bewegungsebene gerichteten, wenigstens von ihrer Längsmitte ausgehend zu ihrem einen Längsrand hin ansteigend ausgebildeten Bremsrampen (12) und zwischen diesen eingeschlossenen Rastmarken (13) versehen ist und daß die Türhaltestange (6) zugleich im Haltergehäuse (8) zwischen zwei unnachgiebig gelagerten Bremskörpern (9) hindurchgeführt ist, wobei die Bremskörper (9) durch Walzen oder Nadeln aus einem verschleißfesten Material, insbesondere Stahl, gebildet und drehbar in dem starren Haltergehäuse (8) gelagert sind.

2. Torsionsband-Türfeststeller nach Anspruch 1, dadurch gekennzeichnet, daß die Türhaltestange (6) mit von ihrem einen Längsrand (10) ausgehend zu ihrem anderen Längsrand (11) hin ansteigend ausgebildeten, Bremsrampen (12) und sowie von diesen eingeschlossene Rastmarken (13) bildenden Ausformungen versehen ist.

3. Torsionsband-Türfeststeller nach einem der Ansprüche 1 oder 2, dadurch gekennzeichnet, daß die aus einem Flachmaterialzuschnitt bestehende Türhaltestange an wenigstens einem ihrer Längsränder mit einer gegenüber ihrer Bewe-gungsebene einseitig vorkragenden Randwulst (36) versehen ist.

4. Torsionsband-Türfeststeller nach einem der Ansprüche 1 oder 2, dadurch gekennzeichnet, daß die aus einem Flachmaterialzuschnitt gebildete Türhaltestange mit ihrem ein Anlenkauge (25) aufweisenden Ende derart zwischen den beiden Armen (26 und 27) eines zweiarmigen Lagerbockes (1) aufgenommen ist, daß das aus der Torsionsbelastung der Türhaltestange (6) restultierende Moment unmittelbar gegen die Arme (26 und 27) des Lagerbockes (1) abgestützt ist.

5. Torsionsband-Türfeststeller nach einem der Ansprüche 1 bis 3, dadurch gekennzeichnet, daß die Türhaltestange (6), gegebenenfalls unter Auskleidung des Innenumfanges ihres Anlenkauges (25) mit einem Ring (28) aus Lagermaterial vermittels eines Nietbolzens (29) schwenkbar an den Armen (26 und 27) des zweiarmigen Lagerbockes (1) gelagert ist.

6. Torsionsband-Türfeststeller nach einem der Ansprüche 1 bis 3, dadurch gekennzeichnet, daß die Türhaltestange (6) über eine Anlenkaugenbohrung (25) mittels formschlüssigen Eingriffes kippsicher mit einer Lagerhülse (30) verbunden und die Lagerhülse (30) ihrerseits vermittels eines sie durchsetzenden, insbsondere als Nietbolzen (29) ausgebildeten, Lagerstiftes an dem zweiarmigen Lagerbock (1) gelagert ist.

7. Torsionsband-Türfeststeller nach einem der Ansprüche 1 bis 3, dadurch gekennzeichnet, daß die die Türhaltestange (6) am Lagerstift des zweiarmigen Lagerbockes (1) lagernde bzw. abstützende Lagerhülse (31) durch eine Stauchbuchse gebildet ist, wobei die Stauchbuchse (31) einerseits über zwei Stauchbunde (32,33) spielfrei an der Türhaltestange (6) anliegt und andererseits über je einen Endbund (34 bzw. 35) an je einem der beiden Arme (26 bzw. 27) des Lagerbockes (19) anliegt.

8. Torsionsband-Türfeststeller nach einem der Ansprüche 1 bis 7, dadurch gekennzeichnet, daß das Haltergehäuse (8) durch einen mit Durchgangsbohrungen (14) für Befestigungsschrauben versehenen Materialblock gebildet ist.

9. Torsionsband-Türfeststeller nach Anspruch 7, dadurch gekennzeichnet, daß das Haltergehäuse (8) als Spritzgußteil, insbesondere aus einem Kunststoffmaterial, einteilig ausgebildet ist.

10. Torsionsband-Türfeststeller nach einem der Ansprüche 1 bis 8, dadurch gekennzeichnet, daß das Haltergehäuse (8) parallel zur Durchgangsebene der Türhaltestange (6) geteilt ist und aus zwei mit Durchgangsbohrungen für Befestigungsschrauben versehenen Spritzgußteilen (20 und 21) , insbesondere aus einem Kunststoffmaterial, besteht.

11. Torsionsband-Türfeststeller nach einem der Ansprüche 1 bis 7, dadurch gekennzeichnet, daß das durch einen einteiligen Materialblock gebildete Haltergehäuse (8) mittels eines als Blechrahmen ausgebildeten Halterahmens (16) am zugehörigen Türanordnungsteil befestigt ist.

12. Torsionsband-Türfeststeller nach einem der Ansprüche 1 bis 7, dadurch gekennzeichnet, daß das Haltergehäuse (8) als zweiteiliges, aus einem flachen Topfteil (28) und einem ebenen Deckelteil (24) bestehendes Blechgehäuse ausgebildet ist.

13. Torsionsband-Türfeststeller nach einem der Ansprüche 1 bis 12, dadurch gekennzeichnet, daß die Türhaltestange (6) an wenigstens einem ihrer Längsränder abgerundete Längskanten aufweist.

## Claims

1. Torsion strip door check for motor vehicle doors comprising a door hand rail (6) pivotably hinged by means of a pivot bracket (1) to a door assembly part, door (4) or door shaft (2) about an axis (5) at least approximately parallel to the door hinge axis (3) and a rigid handle casing (8) penetrated by the door hand rail and fitted onto the other door assembly part, whereby the door hand rail (6) is designed as a torsion strip and is supported on one side to be unable to turn over in relation to its torsional axis in the pivot bracket (1) forming its pivot bearing, characterised in that the door hand rail (6) is made of a single or folded flat material blank, and at right angles to its plane of movement is provided with brake ramps (12) rising from its longitudinal centre to its longitudinal edge and stop markers (13) comprised therein, and in that the door hand rail (6) is also guided in the handle casing (8) between two inflexibly mounted braking bodies (9), whereby the braking bodies (9) are formed by rollers or pins made of a wear-resistant material, in particular steel, and are mounted rotatably in the rigid handle casing (8).

2. Torsion strip door check according to Claim 1, characterised in that the door hand rail (6) is provided with shaping in the form of braking ramps (12) rising from one longitudinal edge (10) to the other longitudinal edge (11) and stop markers (13) comprised therein.

3. Torsion strip door check according to Claim 1 or 2, characterised in that the door hand rail made from a flat material blank is provided on at least one of its longitudinal edges with a protuberance (36) projecting on one side to its plane of movement.

4. Torsion strip door check according to Claim 1 or 2, characterised in that door hand rail made from a flat material blank at its end comprising a hinge eye (25) is accommodated between the two arms (26 and 27) of a two-armed pivot bracket (1), so that the torque resulting from the torsional load of the door hand rail (6) is supported directly against the arms (26 and 27) of the pivot bracket (1).

5. Torsion strip door check according to one of Claims 1 to 3, characterised in that the door hand rail (6) is mounted pivotably by means of a rivet bolt (29) on the arms (26 and 27) of the two-armed pivot bracket (1), the inner circumference of the hinge eye (25) optionally being lined with a ring (28) made of bearing material.

6. Torsion strip door check according to one of Claims 1 to 3, characterised in that the door hand rail (6) is connected unable to turn to a bearing sleeve (30) via a hinge eye bore (25) by means of positive engagement, and the bearing sleeve (30) is mounted on the two-armed pivot bracket (1) by means of a bearing pin penetrating the bearing sleeve, designed in particular as a rivet bolt (29).

7. Torsion strip door check according to one of Claims 1 to 3, characterised in that the bearing sleeve (31) mounting or supporting the door hand rail (6) on the bearing pin of the two-armed pivot bracket (1) is formed by an edging bush, whereby the edging bush (31) rests on the one hand above two edging shoulders (32, 33) on the door hand rail (6) without play and on the other hand above an end flange (34 or 35) on each of the two arms (26 or 27) of the pivot bracket (19).

8. Torsion strip door check according to one of Claims 1 to 7, characterised in that the handle casing (8) is formed by a block of material provided with through bores (14) for securing screws.

9. Torsion strip door check according to Claim 7, characterised in that the handle casing (8) is designed in one piece as an injection moulded part, made in particular of plastic.

10. Torsion strip door check according to one of Claims 1 to 8, characterised in that the handle casing (8) is divided parallel to the through plane of the door hand rail (6) and comprises two injection moulded parts (20 and 21), made in particular of a plastic material, provided with two through bores for securing screws.

11. Torsion strip door check according to one of Claims 1 to 7, characterised in that the handle casing (8) formed from a one-piece block of material is secured to the corresponding door assembly part by means of a handle frame (16) designed as a sheet metal frame.

12. Torsion strip door check according to one of Claims 1 to 7, characterised in that the handle casing (8) is designed as a two-part sheet metal housing comprising a flat pot part (28) and an even lid part (24).

13. Torsion strip door check according to one of Claims 1 to 12, characterised in that the door hand rail (6) has rounded longitudinal edges on at least one side.

## Revendications

1. Arrêtoir de porte a barre de torsion pour portes de véhicules automobiles, composé d'une barre d'arrêt (6) articulée par l'intermédiaire d'un palier (1) sur l'une des parties de la porte, à savoir la porte (4) ou le montant de porte (2), autour d'un axe (5) sensiblement parallèle à l'axe (3) de la charnière de porte, et, d'un boîtier fixe de maintien (8) disposé sur l'autre partie de la porte et traversé par la barre d'arrêt (6) qui est constituée d'une barre de torsion et qui s'appuie, d'un côté par référence à son axe de torsion, sans possibilité de basculement sur le palier (1), *caractérisé en ce que* la barre d'arrêt (6) qui est constituée d'une découpe de plat simple ou repliée, comporte des rampes de freinage (12) perpendiculaires à son plan de mouvement, montant au moins à partir de la ligne médiane longitudinale de la barre d'arrêt vers l'un de ses bords longitudinaux, et, des éléments d'arrêt (13) situés entre lesites rampes de freinage et *en ce que* la barre d'arrêt (6) traverse le boîtier de maintien (8) entre deux corps de freinage (9) inflexibles, constitués de rouleaux ou d'aiguilles en matériau résistant à l'usure, en particulier en acier, disposés dans le boîtier de maintien en pouvant tourner autour d'axes fixes.

2. Arrêtoir de porte à barre de torsion selon la revendication 1 *caractérisé en ce que* la barre d'arrêt (6) comporte des rampes de freinage (12) montant à partir de l'un (10) de ses bords longitudinaux jusqu'à son autre bord longitudinal (11), et, des déformations constituant les éléments d'arrêt (13) situés entre lesdites rampes de freinage.

3. Arrêtoir de porte à barre de torsion selon l'une des revendications 1 ou 2 *caractérisé en ce que* au moins l'un des bords longitudinaux de la barre d'arrêt (6) qui est constituée d'une découpe de plat, comporte un bourrelet (36) saillant unilatéralement par référence au plan de mouvement de ladite barre d'arrêt.

4. Arrêtoir de porte à barre de torsion selon l'une des revendications 1 ou 2 *caractérisé en ce que* la barre d'arrêt (6) constituée d'une découpe de plat, est logée par son extrémité pourvue d'un oeil d'articulation (25), entre les bras (26), (27) du palier (1) de telle sorte que le moment résultant de la charge de torsion subie par la barre d'arrêt (6) soit appuyée directement sur les bras (26), (27) du palier (1).

5. Arrêtoir de porte à barre de torsion selon l'une des revendications 1 à 3 *caractérisé en ce que* la barre d'arrêt (6) est articulée par un boulon rivé (29) sur les bras (26), (27) du palier (1), l'oeuil d'articulation (25) de la barre d'arrêt (6) étant pourvue en tant que de besoin sur sa circonférence intérieure d'une garniture constituée d'un anneau (28) en matériau antifriction.

6. Arrêtoir de porte à barre de torsion selon l'une des revendications 1 à 3 *caractérisé en ce que* la barre d'arrêt (6) est assemblée par clabotage, sans possibilité de basculement, par un oeil d'articulation (25) avec un coussinet (30) disposé dans le palier (1) à deux bras, grâce à une broche traversant ledit coussinet, en particulier un boulon rivé (29).

7. Arrêtoir de porte à de barre de torsion selon l'une des revendications 1 à 3 *caractérisé en ce que* le coussinet (31) permettant l'articulation de la barre d'arrêt (6) sur la broche du palier (1) à deux bras est constitué d'un coussinet refoulé qui s'appuie sans jeu par deux collets refoulés (32), (33) sur la barre d'arrêt (6) et par chacun de ses collets extérieurs (34), (35) sur un bras (26), (27) du palier (1).

8. Arrêtoir de porte à barre de torsion selon l'une des revendications 1 à 7 *caractérisé en ce que* le boîtier de maintien (8) est constitué d'un bloc de matière pourvu d'alésages traversants (14) destinés à des vis de fixation.

9. Arrêtoir de porte à barre de torsion selon la revendication 7 *caractérisé en ce que* le boîtier de maintien (8) est constitué d'une pièce en une seule partie, moulée par injection, en particulier en matière synthétique.

10. Arrêtoir de porte à barre de torsion selon l'une des revendications 1 à 8 *caractérisé en ce que* le boîtier de maintien (8) est divisée, parallèlement au plan de mouvement de la barre d'arrêt, en deux parties constituées de pièces moulées par injection, en particulier en matière synthétique, pourvues d'alésages traversants (20), (21) destinés à des vis de fixation.

11. Arrêtoir de porte à barre de torsion selon l'une des revendications 1 à 7 *caractérisé en ce que* le boîtier de maintien (8) constitué d'un bloc de matière en une seule partie est fixé sur la partie de porte correspondante par un cadre de support en tôle (16).

12. Arrêtoir de porte à barre de torsion selon l'une des revendications 1 à 7 *caractérisé par* un boîtier de maintien (8) en deux parties dont l'une est constituée d'une pièce en forme de pot (23) et l'autre d'un couvercle (24).

13. Arrêtoir de porte à barre de torsion selon l'une des revendications 1 à 12 *caractérisé en ce que* au moins l'un des bords longitudinaux de la barre d'arrêt (6) est arrondi.
